# EUROPÄISCHE PATENTANMELDUNG

(11) **EP 2 354 308 A2**
(43) Veröffentlichungstag der Anmeldung: **10.08.2011**
(21) Anmeldenummer: 10197262.8
(22) Anmeldetag: 29.12.2010
(51) Int. Cl.: E01C 19/00, E01C 23/20

(54) **Vorrichtung zu einer Vormarkierung einer Bodenmarkierung sowie Fahrzeug zu einer Aufbringung einer Bodenmarkierung**

(30) Priorität: 28.01.2010 DE 102010001301
(71) Anmelder: Robert Bosch GmbH, 70442 Stuttgart (DE)
(72) Erfinder: Breuing, Holger, 74360, Ilsfeld (DE)

(57) **Zusammenfassung**

Die Erfindung betrifft eine Vorrichtung zu einer Vormarkierung einer Bodenmarkierung, wobei diese Mittel aufweist, eine eigene Position zu ermitteln, einen Streckenverlauf zu ermitteln und die Vormarkierung in Abhängigkeit der eigenen Position, des Streckenverlaufs und vorgegebener Parameter über eine Sollposition der Vormarkierung vorzunehmen.

## Beschreibung

### Stand der Technik

Die vorliegende Erfindung betrifft eine Vorrichtung zu einer Vormarkierung einer Bodenmarkierung sowie ein Fahrzeug zu einer Aufbringung einer Bodenmarkierung.

Bevor eine Bodenmarkierung, beispielsweise eine Fahrbahnmarkierung, aufgebracht wird, ist es oft nötig, dass eine temporäre Vormarkierung aufgebracht wird. Dabei gibt es verschiedene Verfahren zur Durchführung einer Bodenmarkierung wie Spritzverfahren, Verfahren mit Ziehschuh, Extrusionsverfahren, Aufklebe- oder Aufrollverfahren oder Verstreichverfahren. Für die Vormarkierung kommen die gleichen Verfahren in Frage, wobei z.B. durch Verwendung des Materials Silberbronze die Vormarkierung nur temporär, z.B. wenige Wochen bis wenige Monate, Bestand hat. Eine mögliche Vorrichtung zur Aufbringung von Bodenmarkierungen ist aus der DE 3711303 C2 bekannt.

### Offenbarung der Erfindung

### Vorteile der Erfindung

Das Verfahren, bzw. die Vorrichtung gemäß den unabhängigen Ansprüchen ermöglichen eine unterstütze bzw. automatisierte Aufbringung von Vormarkierungen zur Fahrbahn- bzw. Bodenmarkierung. Dabei wird die Präzision der Vormarkierung und damit auch der Endmarkierung erhöht und der benötigte Zeitaufwand reduziert.

Weitere Vorteile und Verbesserungen ergeben sich durch die Merkmale der abhängigen Ansprüche.

Vorteilhafterweise wird die Position der Vormarkierungsvorrichtung über Funksignale bestimmt, wodurch eine genaue Positionsbestimmung möglich ist.

In einer weiteren vorteilhaften Ausgestaltung kann die Position der Vormarkierungsvorrichtung ergänzend oder alternativ auch über Daten einer optischen Sensorik bestimmt werden. Eine optische Sensorik kann darüber hinaus ebenfalls zur Ermittlung des Streckenverlauf herangezogen werden, wodurch eine schnelle und genaue Positionsangabe der Vormarkierungsposition relativ zum Streckenverlauf möglich wird.

Eine beispielhafte Ausführung geht davon aus, dass die Vormarkierung über optische Signale vorgenommen wird. Dabei wird mit einem optischen Signal, vorzugsweise mit Lasersignalen, die gewünschte Position der Vormarkierung markiert. Diese Signale können wiederum von geeigneten (End-)Markierungs-Fahrzeugen registriert werden, welcher anhand dieser optischen Vormarkierung die endgültige Markierung vornehmen. In diesem Fall ist eine besonders schnelle und effektive Bodenmarkierung möglich.

Alternativ kann die Vormarkierungsvorrichtung entweder während der Vormarkierungsanbringung mobil, also fahrend vorgesehen sein, wodurch eine besonders schnelle Vormarkierung möglich ist, oder statisch, also an einer festen Position verbleibend vorgesehen sein, wodurch besonders exakte Positionsbestimmungen und Markierungsaufbringung ermöglicht werden.

Für ein flexibles Anpassen der Parameter über die Sollposition der Vormarkierung kann die Vorrichtung mit Mitteln ausgerüstet sein, diese Parameter im Betrieb zu empfangen und abzuspeichern.

### Zeichnungen

Ausführungsbeispiele der Erfindung sind in den Zeichnungen dargestellt und in der nachfolgenden Beschreibung näher erläutert. Die Zeichnungen sind lediglich beispielhaft und schränken den allgemeinen Erfindungsgedanken nicht ein. Gleiche oder gleich wirkende Teile sind mit gleichen Bezugszeichen versehen.

Es zeigen:
- Figur 1: eine beispielhafte Ausgestaltung einer Vorrichtung, welche eine Vormarkierung einer Bodenmarkierung über optische Signale vornimmt,
- Figur 2: einen beispielhaften, schematischen Aufbau einer Vorrichtung, welche eine Vormarkierung einer Bodenmarkierung über optische Signale vornehmen kann.

Figur 1 zeigt eine Vorrichtung, welche eine Vormarkierung vornimmt. Die Vorrichtung 30 ermittelt dabei die eigene Position und den Streckenverlauf der Strecke 10 und nimmt dann abhängig von vorgegebenen Parametern über die gewünschte Position 20 der Vormarkierung die Vormarkierung vor.

Figur 2 zeigt schematisch eine beispielhafte Ausgestaltung der erfindungsgemäßen Vorrichtung, z.B. der Vorrichtung 30 aus Figur 1. Dabei verfügt die Vorrichtung 30 über eine Recheneinheit 31. Die Recheneinheit 31 ist mit einem Funkempfänger/-sender 32 verbunden. Weiterhin ist die Recheneinheit 31 mit einer Steuerung 33 verbunden, über welche sie für die Ausrichtung der Vorrichtung 30 die beweglichen Teile 34 steuern kann. Außerdem kann die Recheneinheit 31 über die Steuerung 35 eine Markierungseinheit 36 steuern. Die Recheneinheit ist zudem noch mit einem Speicher 37 und einer optischen Sensorik 38 verbunden.

Dabei dienen die optische Sensorik 38 und der Funkempfänger /-sender 32 dazu, die Position der Vorrichtung zu bestimmen. Mit der optischen Sensorik 38 bestimmt die Vorrichtung 30 darüber hinaus den Streckenverlauf der Strecke, für welche eine Vormarkierung vorgesehen ist. Im Speicher 37 können Informationen über die Position der Vorrichtung 30 und über den Streckenverlauf sowie Parameter über die gewünschte Position der Vormarkierung, z.B. relativ zum Streckenverlauf gespeichert sein. Auf Basis der eigenen Position, des Streckenverlaufs und der Parameter über die gewünschte Position der Vormarkierung steuert die Recheneinheit die Ausrichtung der Vorrichtung über die beweglichen Teile 34 und steuert zudem die Markierungseinheit 36, so dass die Vormarkierung entsprechend der gewünschten Position aufgebracht wird.

Die Aufbringung von Vormarkierungen zur Fahrbahnmarkierung bzw. Bodenmarkierung erfolgt also durch eine Vormarkierungsvorrichtung in folgenden Schritten:
- Bestimmung der Absolutposition bzw. der Relativposition der Vormarkierungseinrichtung zu den Fahrbahnrändern, z.B. über Ortungssensorik (z.B. dGPS) und Umfeldsensorik (z.B. Videosensorik). Zu Erhöhung der Präzision kann auch die Position bekannter statischer Objekte der Umgebung mit zur Positionsbestimmung hinzugezogen werden.
- Erfassung und Vermessung des Fahrbahnverlaufs bzw. Streckenverlaufs und evtl. bereits vorhandener Markierungen, z.B. durch einen geeigneten optischen Sensor.
- Ermittlung der Sollpositionen der Markierungen relativ zur Fahrbahn und zur Position der Vormarkierungseinrichtung. Die Sollpositionen werden durch eine Auswerteeinheit, z.B. eine Recheneinheit, mithilfe der bestimmten Position der Vormarkierungsvorrichtung, des Streckenverlaufs und mithilfe der Parameter über die gewünschte, relative Position der Vormarkierung zum Streckenverlauf bestimmt.
- Vorgabe der Markierpositionen, bzw. Vormarkierung, über Projektion der Markierung auf die Fahrbahn, optische Methode, oder Abbringung einer Vormarkierung, z.B. mit Markierungsmethoden nach Stand der Technik.
- Im statischen Fall, d.h. Position der Vormarkierungsvorrichtung konstant, erfolgt die Vorgabe der Markierposition in diskreten Abschnitten. Nach erfolgreicher Vormarkierung des diskreten Abschnitts wird die Vormarkierungsvorrichtung um einen weiteren diskreten Abschnitt weiterbewegt.

Der Streckenverlauf wird vorzugsweise über optische Sensoren bestimmt. Die Parameter zur gewünschten Vormarkierungsposition, z.B. der Abstand zum Streckenrand oder ähnliche Angabe relativ zum Streckenverlauf, können fest im Speicher vorgegeben sein oder über ein Empfangsteil, z.B. einen Funkempfänger, empfangen und verarbeitet werden. Im Fall einer optischen Vormarkierung wird die Position der Vormarkierung durch ein optisches Signal gekennzeichnet. Insgesamt ergibt sich so die Möglichkeit, schnelle und exakte Vormarkierung zu verbinden, gegebenenfalls sogar mit gleich vorzunehmender (End-)Markierung im Fall der optischen Markierung.

## Patentansprüche

1. Vorrichtung (30) zu einer Vormarkierung einer Bodenmarkierung, **dadurch gekennzeichnet, dass** sie Mittel (32) aufweist, eine eigene Position zu ermitteln, Mittel (38) aufweist, einen Streckenverlauf zu ermitteln, und Mittel (31, 33, 34, 35, 36, 37) aufweist, die Vormarkierung in Abhängigkeit der eigenen Position, des Streckenverlaufs und vorgegebener Parameter über eine Sollposition (20) der Vormarkierung vorzunehmen.

2. Vorrichtung (30) nach Anspruch 1, **dadurch gekennzeichnet, dass** sie die eigene Position mittels einer Funkeinheit (32) ermittelt.

3. Vorrichtung (30) nach einem der vorangegangenen Ansprüche, **dadurch gekennzeichnet, dass** sie die eigene Position mittels einer optischen Sensorik (38) ermittelt.

4. Vorrichtung (30) nach einem der vorangegangenen Ansprüche, **dadurch gekennzeichnet, dass** sie den Streckenverlauf mittels einer optischen Sensorik (38) ermittelt.

5. Vorrichtung (30) nach einem der vorangegangenen Ansprüche, **dadurch gekennzeichnet, dass** sie Mittel (35, 36) aufweist, die Vormarkierung mit Lasersignalen vorzunehmen.

6. Vorrichtung (30) nach einem der vorangegangenen Ansprüche, **dadurch gekennzeichnet, dass** sie stationär ist, während sie die Vormarkierung vornimmt.

7. Vorrichtung (30) nach einem der Ansprüche 1-5, **dadurch gekennzeichnet, dass** sie mobil ist, während sie die Vormarkierung vornimmt.

8. Vorrichtung (30) nach einem der vorangegangenen Ansprüche, **dadurch gekennzeichnet, dass** sie Mittel (32, 37) aufweist, die Parameter über die Sollposition (20) der Vormarkierung zu empfangen und zu speichern.

9. Fahrzeug, welches eine Bodenmarkierung auf Basis einer Vormarkierung aufbringt, **dadurch gekennzeichnet, dass** das Fahrzeug Mittel aufweist, die Vormarkierung über optische Signale zu detektieren.
